# EUROPÄISCHE PATENTSCHRIFT

(11) **EP 1 178 264 B1**
(45) Veröffentlichungstag und Bekanntmachung des Hinweises auf die Patenterteilung: **25.02.2004**
(21) Anmeldenummer: 01116507.3
(22) Anmeldetag: 07.07.2001
(51) Int. Cl.: F24C 15/04

(54) **Tür für ein Haushaltsgerät, inbesondere einen Haushaltsgarofen**
Door for domestic appliance, in particular for cooking oven
Porte pour appareil ménager, en particulier pour four de cuisson

(30) Priorität: 03.08.2000 DE 10037881
(43) Veröffentlichungstag der Anmeldung: 06.02.2002
(73) Patentinhaber: AEG Hausgeräte GmbH, 90429 Nürnberg (DE)
(72) Erfinder: Stahlmann, Rolf, 91639 Wolframs-Eschenbach (DE); Pörner, Harald, 91220 Schnaittach (DE); Hildner, Dietmar, 90765 Fürth (DE); Gieselmann, Heinz, 90403 Nürnberg (DE)

(56) Entgegenhaltungen:
- EP-A- 0 687 867
- EP-A- 0 811 806
- EP-A- 0 857 918

## Beschreibung

Die Erfindung betrifft eine Tür für ein Haushaltsgerät, insbesondere einen Haushaltsgarofen, mit einer Außenscheibe und wenigstens zwei mit der Außenscheibe verbundenen länglichen Trägerelementen für wenigstens eine Innenscheibe, wobei an der äußeren Längsseite eines aus dem Hohlprofil gebildeten Trägerelements wenigstens ein sich zumindest über einen Teil der Länge des Trägerelements erstreckender Flansch vorgesehen ist, mittels dem ein Trägerelement an der Außenscheibe unter Verwendung eines Klebers festgeklebt ist.

Eine derartige Tür ist beispielsweise aus DE 197 38 506 C1 bekannt. Dort sind auf die Außenscheibe im Bereich der vertikalen Außenränder zwei Tirägerelemente mittels eines Klebers aufgeklebt. Für eine sichere Befestigung und Erzielung einer großen Auflage- bzw. Klebefläche sind an den Trägerelementen randseitig abstehende Flansche ausgebildet, mit denen jedes Trägerelement auf die Außenscheibe aufgesetzt wird und unter die der- Kleber eingebracht.wird. Der jeweils an der äußeren Längsseite eines Trägerelements angeordnete Flansch steht an dieser Seite jeweils nach außen ab, d.h., er weist zur Außenkante der Außenscheibe hin, die beiden Flansche der beiden Trägerelemente weisen in der Einbaustellung voneinander weg. Aus der nach außen abstehenden Anordnung des äußeren Flansches ergeben sich aber eine Reihe von Problemen. Zum einen birgt dieser Flansch eine beachtliche Verletzungsgefahr, da an dem Flansch mitunter frei stehende, scharfe Kanten vorhanden sind, an denen sich der Benutzer gegebenenfalls verletzen kann. Weiterhin können etwaige aus dem Brat- oder Backbetrieb des Ofens resultierende Verschmutzungen wie Fettspritzer oder -dämpfe oder dergleichen an der Klebeverbindung bzw. im Flanschbereich angreifen, was auf lange Sicht im Extremfall zu einer Beeinträchtigung der Klebeverbindung führen kann. Schließlich ist der Flansch auch der Optik abträglich.

Der Erfindung liegt damit das Problem zugrunde, eine Tür anzugeben, die die eingangs genannten Probleme beseitigt. Zur Lösung dieses Problems ist bei einer Tür der eingangs genännten Art erfindungsgemäß vorgesehen, dass der Flansch nach innen in das Hohlprofil weisend angeordnet ist.

Durch die nach innen gerichtete Anordnung des Flansches, der gleichermaßen im Wesentlichen parallel zur Außenscheibe liegt, so dass eine entsprechend große Klebefläche realisiert werden kann, ist die Verletzungsgefahr beseitigt, da nach außen keine Kante hervorsteht, vielmehr liegt das Trägerelement im Bereich der Längsseite auf der Außenscheibe auf. Auch ist ein Angriff etwaiger Verschmutzungen in diesen Bereich nicht mehr mögliche, da die Klebefläche in das Innere des Hohlprofils verlagert ist, wo derartige Verschmutzungennicht bzw. kaum eindringen können. Auch die optischen Nachteile sind beseitigt, da keine nach außen abstehenden Kanten bzw. Flansche vorhanden sind, wobei es der Optik insbesondere zuträglich ist, wenn, wie erfindungsgemäß ferner vorgesehen ist, die der Außenscheibe abgewandte, zu der den wenigstens einen Flansch aufweisenden Längsseite hin laufende Seitenfläche des Trägerelements rundlich oder gebogen ausgebildet ist. Dem Benutzer präsentiert sich lediglich die rundliche oder gebogene Außenfläche des Trägerelements, mithin also eine geschlossene harmonische Form ohne auffällige die rundliche Form unterbrechende Umbüge, Kanten und dergleichen.

Wenngleich es bereits ausreichend ist, an der äußeren Längsseite den erfindungsgemäß nach innen eingebogenen Flansch vorzusehen, ist es zweckmäßig, wenn auch an der gegenüberliegenden Längsseite eines Längsträgers wenigstens ein weiterer, sich zumindest über einen Teil der Länge des Trägerelements erstreckender Flansch vorgesehen ist, mittels dem die Trägerelemente ebenfalls an der Außenscheibe festgeklebt sind. Dieser oder diese Flansche bieten die Möglichkeit einer zweiten, von der ersten beabstandeten Befestigungslinie oder -ebene, so dass jeder Längsträger über zwei längliche und voneinander beabstandete Befestigungsstrecken an der Außenscheibe gehaltert ist. Dabei ist es besonders zweckmäßig, wenn der wenigstens eine weitere Flansch, vom Hohlprofil nach außen abstehend angeordnet ist, d.h., er weist in die selbe Richtung wie der oder die an der gegenüberliegenden Längsseite nach innen abstehend angeordneten Flansche. In der Einbausitüation weisen die beiden innenliegenden Flansche beider Längsträger ebenfalls aufeinander zu, sie zeigen zur Mittellinie der Scheibe.

Hierdurch ist gewährleistet, dass die beiden Befestigungsstellen unter den Flanschen noch weiter voneinander beabstandet sind, was insbesondere dann von

Vorteil ist, wenn auf den Längsträger seitliche Schubkräfte einwirken, was z.B. im Fall der Montage der Innenscheiben auftreten kann.

Bekanntermaßen sind derartige Türen über Scharniere mit dem Korpus bzw. der Ofenmuffel eines Haushaltsgarofens, sofern die Tür.bei einem derartigen Garofen zum Einsatz kommt, verbunden. Die Scharniere sind normalerweise an den unteren Enden der Hohlprofilträger angeordnet, sie greifen mit ihren Befestigungsabschnitten in die Hohlprofile ein. Die Scharniere sind wie der gesamte'der Ofenmuffel nahe Bereich der.Tür extremen Temperaturen während des Betriebs des Garofens ausgesetzt, sie werden mitunter beachtlich heiß. Um eine Beeinträchtigung der Scharniere, die sich durch hohe Temperaturen und beim Aufmachen der Tür während des Brat- oder Backbetriebs, bei dem dann die Last der aufgeschwenkten Tür über die Scharniere abgefangen wird, gegebenenfalls verziehen können oder ein Verbrennen eines Schmiermittels der Scharniere aufgrund der hohen Temperaturen zu verhindern und eine Kühlung der Scharniere zu ermöglichen, ist es besonders vorteilhaft, wenn an einer oder beiden Längsseiten zwei oder mehr voneinander beabstandete Flansche vorgesehen sind, zwischen denen jeweils eine Lufteintrittsöffnung in das Innere des Hohlprofils ausgebildet ist. Über diese Lufteintrittsöffnung kann Luft in das Hohlprofilinnere strömen, die, da sie kälter ist als die aufgrund des Ofenbetriebs erwärmte Innenluft im Profil, nach unten in Richtung der Scharniere strömt. Es kann also eine gewisse Luftzirkulation im Inneren des Hohlprofils erreicht werden, was für die Kühlung der Scharniere besonders günstig ist.

Wie beschrieben dienen die Trägerelemente zur Aufnahme wenigstens einer Innenscheibe. Zur Halterung dieser oder mehrerer Innenscheiben sind normalerweise an den Trägerelementen befestigte Halteelemente vorgesehen. Insbesondere in dem Fall, in dem lediglich eine Innenscheibe zum Einsatz kommt, die direkt an der Offenmuffel die sie abschließend anliegt, hat es sich als zweckmäßig erwiesen, wenn an der von der Außenscheibe abgewandten Seite der Trägerelemente eine Auflagefläche ausgebildet ist, auf der die Innenscheibe aufliegt. Die Auflagefläche, die durch eine bevorzugt L-förmige Profilierung der Seite des Trägerelements gebildet ist, bietet die Möglichkeit, die Scheibe direkt an den Trägerelementen zu haltern, ohne das hierfür zusätzliche Halteelemente erforderlich wären. Die Befestigung kann beispielsweise durch einfaches Verkleben auf der Auflagefläche erfolgen. Die L-förmige Profilierung ermöglicht es ferner, dass die Innenscheibe während ihrer Montage nicht verrutschen kann, da sie an den längslaufenden seitlichen Schultern der L-förmigen Auflagefläche mit allenfalls geringem Spiel anliegt.

Das bzw. die Trägerelemente können zweckmäßiger Weise aus einem den herrschenden Temperaturen standhaltenden Kunststoff als Hohlprofilformteil bestehen. Als Kunststoff kann vorzugsweise ein thermoplastischer oder duroplastischer Kunststoff verwendet werden, die in einem Spritzguss oder einem Ziehverfahren verarbeitet werden können. Hier bieten sich beispielsweise ohne beschränkend zu sein Polyäthylen-, Polypropylen-, Polystyrol-, Polyurethan-, Polyvinylchlorid und Fluorkarbon-Werkstoffe sowie Copolymerverbindungen dieser Polymere an, wenn diese die entsprechenden temperaturbeständigen Eigenschaften aufweisen.

Alternativ dazu kann ein Trägerelement auch aus Metall, insbesondere aus emailliertem Blech bestehen, das durch geeignetes Pressen entsprechend geformt wird.

Neben der Tür selbst betrifft die Erfindung ferner einen Garofen, mit einer Ofenmuffel mit einer Beschickungsöffnung zum Einbringen von Gargut und einer Tür der vorbeschriebenen Art zum verschließen der Beschickungsöffnung.

Weitere Vorteile, Merkmale und Einzelheiten. der Erfindung ergeben sich aus dem im folgenden beschriebenen Ausführungsbeispiel sowie anhand der Zeichnung. Dabei zeigen:
- Fig. 1: eine Perspektivansicht in Form einer Prinzipskizze einer erfindungsgemäßen Tür, und
- Fig. 2: eine Schrüttansicht durch den Bereich der Befestigung eines Trägerelements an der Außenscheibe der Tür gemäß Fig. 1 in Richtung der Linie II-II

Fig. 1 zeigt eine erfindungsgemäße Tür 1 zum Verschließen einer Beschickungsöffnung einer nicht dargestellten Ofenmuffel eines Haushaltsgarofens. Die Tür 1 umfasst eine der Ofenmuffel zugewandte Innenscheibe 2 und eine außenliegende, von der Ofenmuffel abgewandte Außenscheibe 3, die beide vorzugsweise aus einem durchsichtigen Glas oder einer Glaskeramik bestehen. Die Innenscheibe 2 und die Außenscheibe 3 sind vorzugsweise rechteckig geformt, wobei die Innenscheibe 2 etwas kleiner als die Außenscheibe 3 ist.

An der Außenscheibe 3 sind zwei im Wesentlichen parallel verlaufende säulenartige Trägerelemente 4 angeordnet, bei denen es sich s. Fig. 2 um Hohlprofile handelt. Zur Befestigung sind zum einen an der außenliegenden Längsseite 5 jedes der Längsträger 4 im gezeigten Beispiel mehrere Flansche 6 vorgesehen, die als Umbüge nach innen gebogen sind und in das Innere des Hohlprofils weisen. Über diese Flansche 6 ist jedes Trägerelement 4 über den größten Teil seiner Länge über eine entsprechende Klebeverbindung 7 mit der Außenscheibe 3 verklebt. Durch das Ausrichten der Flansche 6 sind an der äußeren Längsseite 4 keine nach außen abstehenden Kanten und dergleichen vorhanden, an denen sich der Benutzer verletzen kann, die eine Angriffsfläche für etwaige Verschmutzungen bieten können oder die.ganz allgemein der Optik abträglich wären.

An der gegenüberliegenden Längsseite 8 jedes Längsträgers 4 sind weitere Flansche 9 ausgeformt, die in die gleiche Richtung wie die Flansche 6 weisen, also ebenfalls von der Außenkante der Außenscheibe weg gerichtet sind. In der in Fig. 1 gezeigten Einbausituation weisen also alle der Fig. 1 gezeigten Einbausituation weisen also alle der Befestigung der Längsträger über den wesentlichen Teil ihrer Länge dienenden Flansche 6, 9 beider Längsträger 4 aufeinander zu. Auch der Flansch 9 ist über eine Klebeverbindung 10 mit der Außenscheibe verklebt. Durch die abstehende Anordnung des Flansches 9 wird die zweite, über den größten Teil der Länge des Trägerelements verlaufende Befestigungsstelle von der ersten, von den Flanschen 6 gebildeten Befestigungsstelle beabstandet, was aus Festigkeitsgründen bzw. zur Kombination etwaiger Schubkräfte von Vorteil ist.

Wie Fig. 1 ferner zeigt sind an der Längsseite 5 zwei Flanschabschnitte 6a mit nach innen eingebogenen Flanschen 6 vorgesehen, wobei die Flanschabschnitte 6a voneinander beabstandet sind. Zwischen beiden ist eine Lufteintrittsöffnung 11 gebildet, die den Eintritt kälterer Außenluft in das Innere des Hohlprofils ermöglicht, wobei diese Luft, da kälter als die im Inneren des Hohlprofils befindliche Luft, die vom Brat- oder Backbetrieb des Garofens aufgeheizt sein kann, nach unten in den Bereich der nicht dargestellten, in den entsprechenden Aufnahmen 12 am unteren Ende der Tür 1 befestigten. Scharnieren strömt, so dass diese gekühlt werden können. Es wird also durch das Anbringen der erfindungsgemäßen Lufteintrittsöffnungen eine Luftzirkulation im Inneren des Hohlprofils ermöglicht.
Eine entsprechende Luftdurchtrittsöffnung wird zweckmäßigerweise auch an der gegenüberliegenden Längsseite 8 zwischen beabstandeten Flanschabschnitten des Flansches 9 vorgesehen, so dass auch ein Lufteintritt zwischen der Außen- und Innenscheibe 2, 3 möglich ist.

Wie insbesondere Fig. 2 zu entnehmen ist, ist die zur äußeren Längsseite 5 laufende Seitenfläche 13 jedes Längsträgers 4 rundlich oder gebogen ausgebildet, so dass sich insgesamt eine gefällige, angenehme Form ergibt und auch in diesem Bereich keinerlei störende Kanten vorhanden sind. Die Innenscheibe 2 geht aufgrund der nachfolgend noch beschriebenen Befestigung der selben "nahtlos" in die abgerundete Seitenfläche über, so dass insgesamt eine harmonische Form ergibt.

Die Innenscheibe 2 selbst ist an einer an der von der Außenscheibe 3 abgewandten Seite 14 eines jeden Trägerelements gebildeten Auflagefläche 15 die einen im Wesentlichen L-förmigen Querschnitt aufweist, gebildet. Die Auflagefläche 15 umfasst einen ersten Auflageschenkel 16 und einen zu diesen im Wesentlichen vertikal stehenden zweiten Auflageschenkel 17, an denen die Innerischeibe 2-beispielsweise mittels eines entsprechenden Klebers angeklebt sein kann. Die Auflagefläche 15 erstreckt sich zweckmäßigerweise über die gesamte Länge des jeweiligen Längsträgers 4, so dass die Innenscheibe 2 auch über die gesamte Kantenlänge gehaltert werden kann. Die L-förmige Ausbildung ist ferner dahingehend von Vorteil, dass der vertikale Seitenschenkel 17 eine Seitenbegrenzung bietet, die ein Verrutschen insbesondere im Falle der Montage der Innenscheibe 2 verhindert. An ihrer Unterkante ist die Innenscheibe 2 an entsprechenden, mittels geeigneter, hier nicht näher dargestellter Rast- oder Schnappverbindungen an den Trägerelementen 4 befestigten Halteelementen 18, an denen entsprechende Einsetzaufnahmen bevorzugt nutartige Eintiefungen, die den Randbereich der Scheibenkante umschließen, gehaltert.

## Patentansprüche

1. Tür für ein Haushaltsgerät, insbesondere einen Haushaltsgarofen, mit einer Außenscheibe und wenigstens zwei mit der Außenscheibe verbundenen länglichen Trägerelementen für wenigstens eine Innenscheibe, wobei an der äußeren Längsseite eines aus einem Hohlprofil gebildeten Trägerelementes wenigstens ein sich zumindest über einen Teil der Länge des Trägerelements erstreckender Flansch vorgesehen ist, mittels dem ein Trägerelement an der Außenscheibe unter Verwendung eines Klebers festgeklebt ist, **dadurch gekennzeichnet, dass** der wenigstens eine Flansch (6) nach innen in das Hohlprofil weisend angeordnet ist.

2. Tür nach Anspruch 1, **dadurch gekennzeichnet, dass** an der gegenüberliegenden Längsseite (8) eines Längsträgers (4) wenigstens ein weiterer sich zumindest über einen Teil der Länge des Trägerelements (4) erstreckender Flansch (9) vorgesehen ist, mittels dem ein Trägerelemente (4) an der Außenscheibe (3) unter Verwendung eines Klebers (10) festgeklebt ist, vorgesehen ist.

3. Tür nach Anspruch 2, **dadurch gekennzeichnet, dass** der wenigstens eine weitere Flansch (9) vom Hohlprofil nach außen abstehend angeordnet ist.

4. Tür nach einem der vorangehenden Ansprüche, **dadurch gekennzeichnet, dass** an einer oder beiden Längsseiten (5, 8) zwei oder mehr voneinander beabstandete Flansche (6, 9) vorgesehen sind, zwischen denen jeweils eine Lufteintrittsöffnung (11) in das Innere des Hohlprofils ausgebildet ist.

5. Tür nach einem der vorangehenden Ansprüche, **dadurch gekennzeichnet, dass** die von der Außenscheibe (3) abgewandte, zu der den wenigstens einen Flansch (6) aufweitenden Längsseite (5) hin laufende Seitenfläche (13) des Trägerelements (4) rundlich oder gebogen ausgebildet ist.

6. Tür nach einem der vorangehenden Ansprüche, **dadurch gekennzeichnet, dass** an der von der Außenscheibe (3) abgewandten Seite (14) der Trägerelemente (4) eine Auflagefläche (15) ausgebildet ist, auf der eine Innenscheibe (2) aufliegt.

7. Tür nach Anspruch 6, **dadurch gekennzeichnet, dass** die Seite (14) im Bereich der Auflagefläche (15) im Wesentlichen L-förmig ausgebildet ist.

8. Tür nach einem der vorangehenden Ansprüche, **dadurch gekennzeichnet, dass** die Trägerelemente (4) aus Kunststoff Oder Metall, insbesondere aus emailliertem Blech bestehen.

9. Garofen, mit einer Ofenmuffel mit einer Beschickungsöffnung zum Einbringen von Gargut und einer Tür nach einem der vorangehenden Ansprüche zum verschließen der Beschickungsöffhung.

## Claims

1. Door for domestic appliance, in particular a domestic cooking oven, having an outer panel and at least two elongate support elements connected to the outer panel for at least one inner panel, wherein on the outer longitudinal side of a support element formed from a hollow profile at least one flange is provided extending at least over part of the length of the support element, by means of which a support element is firmly adhered to the outer panel by the use of an adhesive, **characterised in that** the at least one flange (6) is disposed so as to face inwards into the hollow profile.

2. Door according to claim 1, **characterised in that** on the opposite longitudinal side (8) of an elongate support (4) at least one further flange (9) is provided extending at least over part of the length of the support element (4), by means of which a support element (4) is firmly adhered to the outer panel (3) by the use of an adhesive (10).

3. Door according to claim 2, **characterised in that** the at least one further flange (9) is disposed so as to project outward from the hollow profile.

4. Door according to one of the preceding claims, **characterised in that** on one or both longitudinal sides (5, 8) two or more spaced flanges (6, 9) are provided, between which respectively an air inlet aperture (11) into the interior of the hollow profile is formed.

5. Door according to one of the preceding claims, **characterised in that** the side face (13) of the support element (4) which is remote from the outer panel (3) and extends towards the longitudinal side (5) having at least one flange (6) is rounded or curved in shape.

6. Door according to one of the preceding claims, **characterised in that** on the side (14) of the support elements (4) remote from the outer panel (3) a contact face (15) is formed, on which an inner panel (2) rests.

7. Door according to claim 6, **characterised in that** the side (14) in the region of the contact face (15) is substantially L-shaped.

8. Door according to one of the preceding claims, **characterised in that** the support elements (4) consist of plastics material or metal, in particular of enamelled sheet metal.

9. Cooking oven, having an oven muffle with a loading aperture for inserting food to be cooked and a door according to one of the preceding claims for closing the loading aperture.

## Revendications

1. Porte pour un appareil ménager, en particulier pour un four de cuisson ménager, avec une vitre extérieure et au moins deux éléments de support oblongs reliés à la vitre extérieure pour au moins une vitre intérieure, où est prévu au côté longitudinal extérieur d'un élément de support formé par un profilé creux au moins une bride s'étendant au moins sur une partie de la longueur de l'élément de support, au moyen de laquelle un élément de support est collé à la vitre extérieure en utilisant une colle, **caractérisée en ce qu'**au moins une bride précitée (6) est disposée pour être dirigée vers l'intérieur dans le profilé creux.

2. Porte selon la revendication 1, **caractérisé en ce qu'**il est prévu au côté longitudinal opposé (8) d'un support longitudinal (4) au moins une autre bride (9) s'étendant sur au moins une partie de la longueur de l'élément de support (4), au moyen de laquelle un élément de support (4) est collé à la vitre extérieure (3) en utilisant une colle (10).

3. Porte selon la revendication 2, **caractérisé en ce qu'**au moins une bride supplémentaire précitée (9) est disposée pour faire saillie du profilé creux vers l'extérieur.

4. Porte selon l'une des revendications précédentes, **caractérisée en ce que** sont prévus à un ou aux deux côtés longitudinaux (5, 8) deux brides (6, 9) espacées l'une de l'autre ou plus, entre lesquelles est réalisée respectivement une ouverture d'entrée d'air (11) dans l'intérieur du profilé creux.

5. Porte selon l'une des revendications précédentes, **caractérisé en ce que** la face latérale (13) de l'élément de support (4), éloignée de la vitre extérieure (3), s'étendant vers le côté longitudinal (15) présentant au moins une bride précitée (6) est réalisée en une forme arrondie ou courbée.

6. Porte selon l'une des revendications précédentes, **caractérisée en ce qu'**il est réalisé au côté (14) des éléments de support (4) éloigné de la vitre extérieure (3) une face d'application (15) sur laquelle s'applique une vitre intérieure (2).

7. Porte selon la revendication 6, **caractérisée en ce que** le côté (14) dans la zone de la face d'application (15) est réalisé sensiblement en forme de L.

8. Porte selon l'une des revendications précédentes, **caractérisée en ce que** les éléments de support (4) sont réalisés en matériau synthétique ou en métal, notamment en tôle émaillée.

9. Four de cuisson, avec un moufle de four avec une ouverture d'introduction pour introduire des aliments à cuire et une porte selon l'une des revendications précédentes pour fermer l'ouverture d'introduction.
